# EUROPÄISCHE PATENTSCHRIFT

(11) **EP 1 833 353 B1**
(45) Veröffentlichungstag und Bekanntmachung des Hinweises auf die Patenterteilung: **05.08.2015**
(21) Anmeldenummer: 05808030.0
(22) Anmeldetag: 20.10.2005
(51) Int. Cl.: A47L 15/48

(54) **GESCHIRRSPÜLMASCHINE MIT EINER SORPTIONSTROCKENVORRICHTUNG**
DISHWASHING MACHINE EQUIPPED WITH A SORPTION DRYING DEVICE
LAVE-VAISSELLE A DISPOSITIF DE SECHAGE A SORPTION

(30) Priorität: 09.12.2004 DE 102004059424; 28.01.2005 DE 102005004096
(43) Veröffentlichungstag der Anmeldung: 19.09.2007
(62) Teilanmeldung aus: 15168184.8
(73) Patentinhaber: BSH Hausgeräte GmbH, 81739 München (DE)
(72) Erfinder: JERG, Helmut, 89537 Giengen (DE); PAINTNER, Kai, 86477 Adelsried (DE)
(86) Internationale Anmeldenummer: PCT/EP2005/055415
(87) Internationale Veröffentlichungsnummer: WO 2006/061287

(56) Entgegenhaltungen:
- EP-A- 0 358 279
- EP-A- 1 415 588
- DE-A1- 2 016 831
- DE-A1- 2 252 668
- DE-A1- 3 626 887
- DE-A1- 3 741 652
- DE-A1- 10 259 737
- FR-A- 2 648 484
- JP-A- H08 224 201
- US-A- 3 026 628
- US-A- 3 034 221
- US-A- 4 812 621
- US-A1- 2003 079 760

## Beschreibung

Die Erfindung betrifft eine Geschirrspülmaschine mit einem Spülbehälter und Vorrichtungen zum Spülen von Geschirr mittels Spülflotte sowie mit einer Sorptionstrockenvorrichtung, die mit dem Spülbehälter durch in eine Strömungsrichtung umgewälzte Luft luftleitend verbunden ist und eine Heizung, ein Gebläse sowie eine Sorptionskolonne mit reversibel dehydrierbarem Material aufweist, wobei die Sorptionskolonne in einem Gehäuse mit einem Lufteinlass und einem Luftauslass angeordnet ist.

Z.B. aus der DE 36 26 887 A1 ist eine solche Geschirrspülmaschine bekannt.

Weiterhin ist aus der DE 20 16 831 A1 eine Geschirrspülmaschine mit einer Sorptionseinrichtung bekannt, bei der allerdings keine Umwälzung der Luft vorgesehen ist.

Bei der JP H08 224201 A verbindet nach einer ersten Ausführungsvariante ein Luftkanal eine erste Öffnung in der Deckenwandung mit einer zweiten Öffnung in der Seitenwandung des Spülbehälters einer Geschirrspülmaschine. Im Luftkanal ist eine Adsorptionseinheit untergebracht. Für den Trocknungsgang eines Geschirrspülprogramms wird Luft aus dem Innenraum des Spülbehälters über die erste Öffnung in der Deckenwandung in den Luftkanal mittels eines Lüfters eingesaugt, der in die von ihm zwangsaufgeprägte Strömungsrichtung betrachtet der Adsorptionseinheit im Luftkanal nachgeordnet ist. In diese Strömungsrichtung betrachtet folgt dem Lüfter im Luftkanal eine Heizung nach, mit der die durchströmende Luft zusätzlich aufgeheizt wird. Über die zweite Öffnung strömt dann die derart getrocknete und erwärmte Luft zurück in den Innenraum des Spülbehälters. In Abwandlung hiervon zweigt nach einer zweiten Ausführungsvariante von diesem Luftkanal ein Bypasskanal ab, der die Adsorptionseinheit aufweist. Lediglich bei Stillstand der Geschirrspülmaschine, d.h. wenn kein Geschirrspülprogramm ausgeführt wird, wird die Regeneration des Adsorptionsmaterials durchgeführt. Dazu wird die Drehrichtung eines Lüfters, der im Bypasskanal bezogen auf die sich beim Trocknungsgang einstellende Richtung der Luftströmung nach der Adsorptionseinheit befindet, umgedreht, so dass die Luft jetzt in entgegengesetzter Richtung zur Luftströmungsrichtung beim Trocknen durch die Adsorptionseinheit strömt. Mittels einer Heizung, die beim Regenerieren in die sich dabei einstellende Luftströmungsrichtung betrachtet entfernt vor der Eintrittsfläche der Adsorptionseinheit im Bypasskanal angeordnet ist, wird die Luft aufgeheizt, um die Feuchtigkeit aus dem Adsorptionsmaterial der Adsorptionseinheit austreiben zu können.

Gemäß der DE 103 53 774 und/oder der DE 103 53 775 der Anmelderin wird reversibel dehydrierbare Material zur Desorption auf sehr hohe Temperaturen erhitzt. Dabei tritt die in diesem gespeicherte Flüssigkeit als heißer Wasserdampf aus. Durch die Leitung von Luft durch die Sorptionskolonne und eine gegebenenfalls vorhandene Leitung wird der Wasserdampf in den Spülbehälter geleitet und auch die Luft im Spülbehälter erwärmt. Die Einleitung des heißen Wasserdampfes und der erwärmten Luft in den Spülbehälter während eines Teilprogrammschritts mit zu erwärmender Spülflüssigkeit in den Behandlungsraum reicht weitestgehend aus, um die Behandlungsflüssigkeit und/oder das Geschirr ausreichend zu erwärmen. Damit kann gegebenenfalls auf eine weitere Heizung weitgehend verzichtet werden, und die zur Desorption eingesetzte Energie kann bis auf die Energie, die zur Überwindung der Bindungskräfte zwischen Wasser und reversibel dehydrierbarem Material benötigt wird, nahezu vollständig zur Erwärmung der Spülflotte und/oder des Geschirrs verwendet werden. Neben einer Energieeinsparung ist damit eine effiziente Reinigung des Spülguts gewährleistet.

Aus der EP 0 358 279 B1 ist eine Einrichtung zum Trocknen von Geschirr in einer Haushalts-Geschirrspülmaschine bekannt, in der die Spülflotte durch einen außerhalb des Spülbehälters angeordneten Erhitzer, vorzugsweise einen elektrischen Durchlauferhitzer aufgeheizt wird, wobei ein weitgehend geschlossenes Trocknungssystem vorgesehen ist, bei dem Luft aus dem Spülbehälter über eine durch Aufheizung regenerierbare Trocknungsvorrichtung und von dieser zurück in den Spülbehälter zirkuliert. Dabei besteht die Trocknungsvorrichtung aus einem mit dem Erhitzer in Wärmekontakt stehenden Trockenbehälter, welcher mit einem die Feuchtigkeit adsorbierenden Trockenmittel gefüllt ist. Durch die Verbindung des Trockenbehälters mit dem für die Aufheizung der Spülflotte ohnehin vorhandenen Erhitzer ergibt sich nach Ablauf des Spülvorganges eine sofortige Betriebsbereitschaft der Trockenvorrichtung. Das Trockenmittel wird hierbei zumindest teilweise als Mantel um die Heizelemente des Erhitzers gelegt, so dass das Trockenmittel im Trockenbehälter während jedes Aufheizvorganges aufgeheizt und damit getrocknet werden kann.

Der Trockenbehälter ist als doppelwandiger Hohlzylinder ausgeformt, in welchen das Trockenmaterial eingelagert ist. Die Anordnung der Einlass- und Auslassöffnung zum Anschluss an das geschlossene Luftsystem erfolgt in diagonal gegenüberliegender Anordnung. Hieraus ergibt sich der Nachteil eines verhältnismäßig hohen Strömungswiderstands, so dass das zur Förderung des Luftstroms vorgesehene Gebläse mit sehr hoher Leistung betrieben werden muss. Dies macht sich negativ hinsichtlich der Geräuschentwicklung und hinsichtlich des Energieverbrauchs bemerkbar.

Aufgrund der konstruktiven Ausgestaltung der Sorptionstrockenvorrichtung, welche eine inhomogene Wärmeeinleitung in das Trockenmaterial bedingt, ist die Desorption zeitaufwendig und kann darüber hinaus zu lokalen Überhitzungen des Trockenmittels und damit zu dessen irreversibler Schädigung führen. Die Desorption ist auch deshalb schwierig, da der Erhitzer im Zentrum des doppelwandigen Hohlzylinders angeordnet ist und eine radiale Ausbreitung der Hitze zu dem nahe der äußeren Hohlzylinderwand gelegenen Trocknungsmittel aufgrund des axial vorbeiströmenden Luftstroms kaum möglich ist.

Die Aufgabe der vorliegenden Erfindung besteht deshalb darin, eine Geschirrspülmaschine bereitzustellen, bei welcher das in einer Sorptionstrockenvorrichtung enthaltene Trockenmaterial zum Zwecke der Desorption gleichmäßig erwärmbar ist.

Diese Aufgabe wird erfindungsgemäß mit einer Geschirrspülmaschine gemäß den Merkmalen des Patentanspruches 1 gelöst. Vorteilhafte Ausgestaltungen ergeben sich aus den abhängigen Patentansprüchen.

Bei der erfindungsgemäßen Geschirrspülmaschine mit einem Spülbehälter und Vorrichtungen zum Spülen von Geschirr mittels Spülflotte sowie mit einer Sorptionstrockenvorrichtung, die mit dem Spülbehälter durch ein Gebläse in eine Strömungsrichtung umgewälzte Luft luftleitend verbunden ist und eine Heizung sowie eine Sorptionskolonne mit reversibel dehydrierbarem Material aufweist, ist die Sorptionskolonne einerseits zur Trocknung des Geschirrs und andererseits die zur Desorption der Sorptionskolonne eingesetzte Wärmeenergie zur Erwärmung der im Spülbehälter befindlichen Spülflotte und/oder des Geschirrs wenigstens teilweise eingesetzt. Die Sorptionskolonne ist in einem Gehäuse mit einem Lufteinlass und einem Luftauslass angeordnet, wobei die Heizung in die Strömungsrichtung der mittels dem Gebläse sowohl zur Trocknung als auch zur Erwärmung durch die Sorptionskolonne von deren Lufteinlass zu deren Luftauslass durchgeleiteten Luft vor dem Lufteinlass der Sorptionskolonne angeordnet ist. Dadurch wird gleichmäßig erwärmte Luft in die Sorptionskolonne eingeleitet.

Erfindungsgemäß ist die Heizung im Bereich des Lufteinlasses der Sorptionskolonne, d. h. in unmittelbarer räumlicher Nähe des Lufteinlasses, angeordnet. Der Vorteil dieser Vorgehensweise besteht darin, dass die Erhitzung der Luft am Eingang der Sorptionskolonne, vorzugsweise außerhalb davon, erfolgt, wodurch dieser gleichmäßig heiße Luft zugeführt wird und diese heiße Luft durch die Sorptionskolonne durchgeleitet wird. Eine Überhitzung des reversibel dehydrierbaren Materials der Sorptionskolonne während der Desorption ist dabei ausgeschlossen. Dies gilt insbesondere dann, wenn die Heizung außerhalb des Gehäuses angeordnet ist. Aufgrund der unmittelbaren räumlichen Nähe der Heizung zu dem Lufteinlass der Sorptionskolonne ist weiterhin gewährleistet, dass die zur Erwärmung des Luftstroms aufgewendete Energie mit bestmöglichem Wirkungsgrad an das reversibel dehydrierbare Material weitergegeben werden kann, da eine Erkaltung des Luftstroms aufgrund der unmittelbaren räumlichen Nähe vermieden wird.

In einer bevorzugten Ausgestaltung weist das Gehäuse eine den Lufteinlass aufweisende Grundfläche und eine den Luftauslass aufweisende Deckfläche auf. Hierdurch ist mit Vorteil ein geringer Strömungswiderstand innerhalb der Sorptionskolonne gewährleistet, da die Luft "gerade" durch das Gehäuse der Sorptionskolonne teilbar ist.

In einer weiteren zweckmäßigen Ausgestaltung sind die Grundfläche und/oder die Deckfläche zumindest bereichsweise als Sieb ausgebildet, so dass der Lufteinlass und/oder der Luftauslass durch die Siebfläche gebildet ist bzw. sind. Neben einer Fixierung des reversibel dehydrierbaren Materials innerhalb der Sorptionskolonne kann hierdurch der Strömungswiderstand des durch die Sorptionskolonne geleiteten Luftstromes gering gehalten werden.

In einer weiteren zweckmäßigen Ausgestaltung sind die Heizung und der Lufteinlass sich zumindest teilweise überdeckend angeordnet. Der Überdeckungsgrad zwischen Heizung und Lufteinlass des Gehäuses der Sorptionskolonne wird dabei im wesentlichen durch die Bauart sowie die von einer Heizung zur Verfügung stellbare Leistung bestimmt.

Es kann gemäß einer anderen Ausgestaltung vorgesehen sein, die Heizung in unmittelbarer räumlicher Nähe zu dem Lufteinlass der Sorptionskolonne im Inneren des Gehäuses der Sorptionskolonne anzuordnen. Zur Vermeidung von lokalen Überhitzungen ist es hierbei vorteilhaft, die Heizung mit einer möglichst großen Oberfläche innerhalb der Sorptionskolonne anzuordnen, wobei die spezifische Leistung pro Fläche derart gering bemessen werden kann, dass lokale Überhitzungen an dem reversibel dehydrierbaren Material nicht auftreten können.

In einer weiteren zweckmäßigen Ausgestaltung weist das Gehäuse einen wärmeisoliert ausgebildeten Gehäusemantel auf. Dieser kann beispielsweise durch eine doppelte Wandung ausgebildet sein. Alternativ oder zusätzlich kann auf die Außenseite des Gehäusemantels beispielsweise eine Wärmedämmung aufgebracht sein. Weiterhin ist denkbar, in dem zwischen der Doppelwandung entstandenen Zwischenraum ein Vakuum auszubilden, um eine möglichst gute Isolation nach außen zu erhalten. Durch das Vorsehen einer Wärmeisolierung auf dem Gehäusemantel, welcher bevorzugt den größten Teil der Oberfläche der Sorptionskolonne ausbildet, ist sichergestellt, dass die durch die Heizung aufgewendete Energie bestmöglich zur Desorption des reversibel dehydrierbaren Materials verwendet werden kann.

In einer weiteren zweckmäßigen Ausgestaltung ist die Höhe des Gehäusemantels kleiner als die Breite oder der Durchmesser von Grund- und Deckfläche. Allgemein ausgedrückt bedeutet dies, dass die von der Luftströmung zu durchströmende Länge geringer ist als die größte Breite oder der Durchmesser von Grund- und Deckfläche. Hierdurch ergibt sich mit Vorteil ein geringer Strömungswiderstand, so dass die Leistung des Gebläses bzw. die Drehzahl des Gebläses gering ausgelegt werden kann. Eine besonders bevorzugte Anordnung ist hierbei eine zylindrische Ausbildung des Gehäuses der Sorptionskolonne, da mit dieser geometrischen Form eine besonders homogene Durchströmung des Luftstroms gewährleistet ist.

In einer weiteren zweckmäßigen Ausgestaltung weist die Sorptionstrockenvorrichtung ein Gebläse mit einem Gebläsegehäuse zur Erzeugung eines Luftstroms auf, welches in räumlicher Nähe vor dem Lufteinlass des Gehäuses der Sorptionskolonne angeordnet ist. Hierdurch ist es möglich, Gebläsegehäuse und das Gehäuse der Sorptionskolonne integral auszubilden, so dass eine insgesamt kompakte Einheit bereitgestellt wird, welche in der Geschirrspülmaschine einen nur geringen Platz beansprucht.

In einer Variante kann das Gebläse als Axialgebläse vor dem Einlass des Gehäuses der Sorptionskolonne angeordnet sein. In einer anderen Variante ist das Gebläse als Radialgebläse seitlich des Einlasses des Gehäuses der Sorptionskolonne angeordnet. Welche Variante bevorzugt zu wählen ist, ergibt sich im wesentlichen aus der räumlichen Anordnung der Sorptionstrockenvorrichtung in der Geschirrspülmaschine und den dabei herrschenden Platzverhältnissen.

Die zur Desorption eingesetzte Heizung kann als Drahtheizung, als Rohrheizkörper, als Keramikheizung oder in PTC-Technologie ausgebildet sein.

In einer vorteilhaften Ausgestaltung ist die Heizung dabei in das Gebläsegehäuse integriert. Dies lässt sich vor allem bei Verwendung einer Heizung in PTC-Technologie besonders einfach realisieren, da die Widerstandsschicht oder -schichten auf der Innenseite der Gehäusewandung aufgebracht werden können. Ein weiterer Vorteil in der Verwendung einer PTC-Heizung besteht in der einfachen Fertigung, da die Schichten durch einen Druckprozess aufgebracht werden können. Weiterhin regelt sich die Heizleistung über die in den Heizabschnitten vorherrschenden Temperaturen von selbst, so dass eine Überhitzung prinzipbedingt ausgeschlossen ist. Durch entsprechende Anordnung bzw. Verschaltung einzelner Schichtabschnitte lässt sich darüber hinaus eine Heizung mit mehreren Heizleistungen realisieren.

In einer weiteren zweckmäßigen Ausgestaltung sind das Gebläse, die Heizung und das Gehäuse der Sorptionskolonne als Einheit ausgebildet, so dass sich eine insgesamt kompakte Sorptionstrockenvorrichtung ergibt.

Erfindungsgemäß ist die Sorptionskolonne einerseits zur Trocknung des Geschirrs und andererseits die zur Desorption der Sorptionskolonne eingesetzte Wärmeenergie zur Erwärmung der im Spülbehälter befindlichen Spülflotte und/oder des Geschirrs wenigstens teilweise eingesetzt. Neben diesem Merkmal können noch alle weiteren Merkmale aus der DE 10353774 und/oder DE 10353775 der Anmelderin in weiteren Ausführungsformen enthalten sein.

Die Erfindung wird nachfolgend anhand mehrerer Ausführungsbeispiele näher erläutert. Es zeigen:
- Fig. 1a, b: ein erstes Ausführungsbeispiel einer in einer erfindungsgemäßen Geschirrspülmaschine einsetzbaren Sorptionstrockenvorrichtung,
- Fig. 2a, b: ein zweites Ausführungsbeispiel einer in einer erfindungsgemäßen Geschirrspülmaschine einsetzbaren Sorptionstrockenvorrichtung,
- Fig. 3a, b: ein drittes Ausführungsbeispiel einer in einer erfindungsgemäßen Geschirrspülmaschine einsetzbaren Sorptionstrockenvorrichtung,
- Fig. 4: ein nicht zur Erfindung gehörendes Ausführungsbeispiel einer in einer Geschirrspülmaschine einsetzbaren Sorptionstrockenvorrichtung,
- Fig. 5: ein nicht zur Erfindung gehörendes Ausführungsbeispiel einer in einer Geschirrspülmaschine einsetzbaren Sorptionstrockenvorrichtung, und
- Fig. 6: ein Ausführungsbeispiel einer in einer erfindungsgemäßen Geschirrspülmaschine einsetzbaren Sorptionstrockenvorrichtung.

Eine in den Figuren nicht näher dargestellte erfindungsgemäße Geschirrspülmaschine weist üblicherweise einen Spülbehälter auf, in dem Geschirrkörbe zur Einordnung von Spülgut angeordnet sind. In allen Ausführungsbeispielen der erfindungsgemäßen Geschirrspülmaschine erfolgt die Trocknung des Geschirrs vorzugsweise wie in der DE 10353774 und/oder der DE 1035375 der Anmelderin beschrieben. Der Inhalt der Anmeldungen DE 10353774 und/oder DE 1035375 wird somit, soweit sinnvoll, in diese Anmeldung mit aufgenommen. Weiterhin ist eine mit dem Spülbehälter luftleitend verbundene Sorptionstrockenvorrichtung 1 vorgesehen, die mit dem Spülbehälter luftleitend verbunden ist und eine Heizung 6, ein Gebläse 2 sowie eine Sorptionskolonne 3 mit reversibel dehydrierbarem Material, z. B. Zeolith, aufweist. Die Sorptionskolonne wird, wie eingangs erläutert, sowohl zur Trocknung als auch zur Erwärmung durchgeleiteter Luft verwendet.

In den nachfolgend näher erläuterten Figuren sind verschiedene Ausführungsbeispiele derartiger Sorptionstrockenvorrichtungen dargestellt.

Figur 1 zeigt ein erstes Ausführungsbeispiel, welches die Sorptionstrockenvorrichtung 1 in einer geschnittenen Seitenansicht (Fig. 1 a) sowie einer Sicht von unten (Fig. 1 b) darstellt. Die Sorptionstrockenvorrichtung 1 weist ein Radialgebläse 2 mit einem Propeller 11 in einem Gehäuse 8 auf, über dessen Einlass 12 Luft angesaugt, verdichtet und über eine als Drahtheizung ausgebildete Heizung 6 der Sorptionskolonne 3 zugeführt wird. Die Sorptionskolonne 3 ist in einem Gehäuse 9 ausgebildet, welches eine zylindrische Form aufweist. Eine Wandung 10, auch als Gehäusemantel bezeichnet, ist mit einer Isolierung versehen, die beispielsweise in Form einer Wärmedämmung oder einer doppelten Wandung mit oder ohne Vakuum ausgebildet sein kann.

Die der Heizung 6 zugewandte Grundfläche bildet einen Einlass 13 der Sorptionskolonne 3 aus, welche bevorzugt als Sieb zur Fixierung des im Gehäuse 9 angeordneten reversibel dehydrierbaren Materials 4 der Sorptionskolonne 3 ausgebildet ist. Während der Lufteinlass 13 sich im Ausführungsbeispiel über die gesamte Grundfläche erstreckt, nimmt ein Luftauslass 7 der Sorptionskolonne, im Zentrum der Grundfläche angeordnet, beispielhaft nur einen kleinen Flächenabschnitt ein. Durch die Größe des Luftauslasses 7 werden einerseits der Strömungswiderstand der durch die Sorptionskolonne 3 geleiteten Luft sowie deren Austrittsgeschwindigkeit in den Spülbehälter festgelegt. Der Luftweg ist mit den Pfeilen A, B und C angedeutet.

Die als Drahtheizung ausgebildete Heizung 6 ist sich zumindest teilweise mit dem Lufteinlass 13 überdeckend außerhalb des Lufteinlasses der Sorptionskolonne angeordnet. Entgegen der zeichnerischen Darstellung könnte die Drahtheizung auch vollständig überdeckend unterhalb des Lufteinlasses 13 ausgebildet sein. Wie groß die Drahtheizung ausgeführt wird und welchen Teil des Lufteinlasses sie überdeckt, hängt im wesentlichen von der von der Drahtheizung abgegebenen Leistung ab. Aufgrund der außerhalb, jedoch in unmittelbarer Nähe zu dem Lufteinlass 13, angeordneten Heizung 6 ergibt sich der Effekt, dass die über die Heizung hinweg geleitete Luft bis zum Eintritt in die Sorptioskolonne 3 nicht oder zumindest nicht wesentlich erkalten kann, so dass eine effektive Wärmezufuhr und Desorption des reversibel dehydrierbaren Materials sichergestellt ist. Andererseits kann - bei gegebenenfalls zu hoher Leistungsabgabe der Heizung - auch keine lokale Überhitzung des reversibel dehydrierbaren Materials auftreten.

Neben den geometrischen Abmaßen des Gehäuses 9 der Sorptionskolonne 3 wird der Strömungswiderstand der durch diese durchgeleiteten Luft durch den Durchmesser des kugelförmigen reversibel dehydrierbaren Materials 4 festgelegt. Bei der Festlegung des Durchmessers des reversibel dehydrierbaren Materials muss eine Abwägung zwischen der gewünschten Oberfläche dieses Materials und dem unmittelbar daraus resultierenden Strömungswiderstand getroffen werden. Als vorteilhaft hat sich kugelförmig ausgebildetes reversibel dehydrierbares Material mit einem Durchmesser von 2,5 bis 5 mm erwiesen.

Figur 2 zeigt ein zweites Ausführungsbeispiel einer Sorptionstrockenvorrichtung 1 zum Einsatz in einer erfindungsgemäßen Geschirrspülmaschine. Figur 2a zeigt eine geschnittene Seitenansicht, Fig. 2b eine Sicht von unten. Die relative Anordnung von Gebläsegehäuse 8, Heizung 6 und Gehäuse 9 der Sorptionskolonne entspricht dabei dem in Zusammenhang mit Fig. 1 beschriebenen Ausführungsbeispiel. Im Unterschied zum vorangegangenen Beispiel ist die Heizung vorwiegend als Rohrheizkörper ausgebildet (z.B. in Form einer Draht- oder Bandheizung), welche sich nunmehr über die gesamte Fläche des Lufteinlasses 13 erstreckt. Nachteil eines Rohrheizkörpers ist die Notwendigkeit einer sehr hohen Heizleistung bzw. einer sehr hohen Lüfterdrehzahl. Soll die Sorptionstrockenvorrichtung gleichzeitig zur Erwärmung von Behandlungsflüssigkeit im Inneren des Spülbehälters verwendet werden, indem heiße Luft bzw. heißer Wasserdampf in den Spülbehälter eingeleitet wird, so ist dieser Heizungstyp gegebenenfalls aus Zeitgründen nicht geeignet.

Figur 3 zeigt ein drittes Ausführungsbeispiel, dessen konstruktiver Aufbau ebenfalls dem in Zusammenhang mit Fig. 1 beschriebenen Beispiel entspricht. Figur 3a zeigt eine geschnittene Seitenansicht, Fig. 3b ein Sicht von unten. Im Unterschied hierzu ist die Heizung nunmehr als Keramikheizung (sogenannte Honeycomb-Heizung) ausgebildet, welche gegenüber einer Drahtheizung eine größere Robustheit aufweist. Ein Nachteil eines derartigen Heizungstyps ist jedoch der größere Druckverlust beim Durchströmen der Heizung 6, so dass das Gebläse 2 mit einer höheren Drehzahl betrieben werden muss.

Figuren 4 und 5 zeigen nicht zur Erfindung gehörende Ausführungsbeispiele, bei denen die Heizung im Inneren der Sorptionskolonne 3 ausgebildet ist. Zur Vermeidung einer sehr hohen Leistungsdichte erstreckt sich die Heizung bevorzugt über eine große Länge über den gesamten Innenraum der Sorptionskolonne 3. Eine derartige Ausführungsvariante hat den Vorteil, dass das Gebläse 2 sowohl als Radialgebläse (Fig. 4) als auch als Axialgebläse (Fig. 5) ausgebildet werden kann. Dabei ist es insbesondere bei der in Fig. 4 gezeigten Variante möglich, den mit dem Bezugszeichen 14 gekennzeichneten Luftkanal mit einer sehr geringen Höhe h auszuführen, wodurch sich eine kompaktere Anordnung ergibt. Die in Fig. 5 gezeigte Variante lässt sich selbstverständlich auch mit den in den vorangegangenen Ausführungsbeispielen genannten Heizungstypen realisieren, wobei gegebenenfalls ein größeres Bauvolumen in Kauf genommen werden muss.

In dem in Fig. 6 dargestellten Ausführungsbeispiel ist als Heizung eine PTC-Heizung dargestellt, welche im Inneren des Gehäuses 8 des Gebläses 2 angeordnet ist. So kann die PTC-Schicht beispielsweise durch einen Druckvorgang auf die Innenseite des Gehäuses 8 aufgebracht werden. Vorteil einer PTC-Heizung ist, dass sich die Heizleistung über die in der PTC-Schicht vorherrschende Temperatur von alleine regelt. In entsprechender Weise kann der Luftkanal 14 sehr klein ausgebildet werden, wodurch sich ebenfalls eine kompakte Sorptionstrockenvorrichtung ergibt.

Bei allen vorstehend beschriebenen Varianten ist es besonders vorteilhaft möglich, Gebläse2 , Heizung 6 und Sorptionskolonne 3 zu einer integralen Einheit auszubilden, insbesondere deren Gehäuse einstückig auszuführen. Hierdurch ist einerseits eine sehr einfache Montage der Sorptionstrockenvorrichtung in der Geschirrspülmaschine möglich, andererseits können die baulichen Abmaße gering gehalten werden.

Mit der vorliegenden Erfindung ist eine Geschirrspülmaschine bereitgestellt, mit der es möglich ist, unter wirtschaftlichen Gesichtspunkten das im Spülbehälter befindliche Spülgut effizient zu reinigen und zu trocknen, sowie den damit verbundenen Energieaufwand so gering wie möglich zu halten. Weiterhin ist eine einfache Montage gewährleistet, welche einen kostengünstigen Herstellungsprozess erlaubt.

### Bezugszeichenliste

- 1: Sorptionstrockenvorrichtung
- 2: Gebläse
- 3: Sorptionskolonne
- 4: reversibel dehydrierbares Material
- 6: Heizelement
- 7: Auslass
- 8: Gehäuse
- 9: Gehäuse
- 10: Gehäusewand
- 11: Propeller
- 12: Einlass
- 13: Einlass
- 14: Luftkanal
- A, B, C: Luftweg
- h: Höhe

## Patentansprüche

1. Geschirrspülmaschine mit einem Spülbehälter und Vorrichtungen zum Spülen von Geschirr mittels Spülflotte sowie mit einer Sorptionstrockenvorrichtung (1), die mit dem Spülbehälter durch in eine Strömungsrichtung (A, B, C) umgewälzte Luft luftleitend verbunden ist und eine Heizung (6), ein Gebläse (2) sowie eine Sorptionskolonne (3) mit reversibel dehydrierbarem Material (4) aufweist, wobei die Sorptionskolonne (3) in einem Gehäuse (9) mit einem Lufteinlass (13) und einem Luftauslass (7) angeordnet ist, wobei die Sorptionskolonne (3) einerseits zur Trocknung des Geschirrs und andererseits die zur Desorption der Sorptionskolonne (3) eingesetzte Wärmeenergie zur Erwärmung der im Spülbehälter befindlichen Spülflotte und/oder des Geschirrs wenigstens teilweise eingesetzt ist, wobei die Heizung (6) in die Strömungsrichtung (A, B, C) der mittels dem Gebläse (2) sowohl zur Trocknung als auch zur Erwärmung durch die Sorptionskolonne (3) von deren Lufteinlass (13) zu deren Luftauslass (7) durchgeleiteten Luft vor dem Lufteinlass (13) der Sorptionskolonne (3) angeordnet ist, und wobei die Heizung (6) im Bereich des Lufteinlasses (13) der Sorptionskolonne (3) angeordnet ist.

2. Geschirrspülmaschine nach Anspruch 1, **dadurch gekennzeichnet, dass** das Gehäuse (9) eine den Lufteinlass (13) aufweisende Grundfläche und eine den Luftauslass (7) aufweisende Deckfläche aufweist.

3. Geschirrspülmaschine nach Anspruch 2, **dadurch gekennzeichnet, dass** die Grundfläche und/oder die Deckfläche zumindest bereichsweise als Sieb ausgebildet sind, so dass der Lufteinlass (13) und/oder der Luftauslass (7) durch die Siebfläche gebildet ist bzw. sind.

4. Geschirrspülmaschine nach einem der vorhergehenden Ansprüche, **dadurch gekennzeichnet, dass** die Heizung (6) und der Lufteinlass (13) sich zumindest teilweise überdeckend angeordnet sind.

5. Geschirrspülmaschine nach einem der vorhergehenden Ansprüche, **dadurch gekennzeichnet, dass** die Heizung (6) in unmittelbarer räumlicher Nähe zu dem Lufteinlass (13) der Sorptionskolonne (3) im Inneren des Gehäuses (9) der Sorptionskolonne angeordnet ist.

6. Geschirrspülmaschine nach einem der vorhergehenden Ansprüche, **dadurch gekennzeichnet, dass** das Gehäuse (9) einen wärmeisoliert ausgebildeten Gehäusemantel (10) aufweist.

7. Geschirrspülmaschine nach Anspruch 6, **dadurch gekennzeichnet, dass** die Höhe des Gehäusemantels (10) kleiner als die größte Breite oder der Durchmesser von Grund- und Deckfläche ist.

8. Geschirrspülmaschine nach einem der vorhergehenden Ansprüche, **dadurch gekennzeichnet, dass** die Heizung (6) als Drahtheizung, Rohrheizkörper, Keramikheizung oder in PTC-Technologie ausgebildet ist.

9. Geschirrspülmaschine nach einem der vorhergehenden Ansprüche, **dadurch gekennzeichnet, dass** die Sorptionstrockenvorrichtung (1) ein Gebläse (2) mit einem Gebläsegehäuse (8) zur Erzeugung eines Luftstroms aufweist, welches in räumlicher Nähe vor dem Lufteinlass (13) des Gehäuses der Sorptionskolonne (9) angeordnet ist.

10. Geschirrspülmaschine nach einem der vorhergehenden Ansprüche, **dadurch gekennzeichnet, dass** das Gebläse (2) als Axialgebläse vor dem Einlass (13) des Gehäuses der Sorptionskolonne angeordnet ist.

11. Geschirrspülmaschine nach einem der Ansprüche 1 bis 9, **dadurch gekennzeichnet, dass** das Gebläse (2) als Radialgebläse seitlich des Einlasses (13) des Gehäuses der Sorptionskolonne angeordnet ist.

12. Geschirrspülmaschine nach einem der vorhergehenden Ansprüche, **dadurch gekennzeichnet, dass** die Heizung (6) in das Gebläsegehäuse (8) des Gebläses (2) integriert ist.

13. Geschirrspülmaschine nach einem der vorhergehenden Ansprüche , **dadurch gekennzeichnet, dass** das Gebläse (2), die Heizung (6) und das Gehäuse (9) der Sorptionskolonne als Einheit ausgebildet sind.

## Claims

1. Dishwasher having a washing container and apparatuses for washing dishes using washing liquor and having a sorption drying apparatus (1) which is connected in an air-conducting manner to the washing container by means of air circulated in a flow direction (A, B, C) and a heater (6), a fan (2) and a sorption column (3) with reversibly dehydrateable material (4), wherein the sorption column is arranged in a housing (9) with an air inlet (13) and an air outlet (7), wherein the sorption column (3) is used on the one hand to dry the dishes and on the other hand the thermal energy used for the desorption of the sorption column (3) is used at least partially to heat up the washing liquor and/or the dishes disposed in the washing container, wherein the heater (6) is arranged in the flow direction (A, B, C) of the air conducted by means of the fan (2) both for drying purposes and also for heating up through the sorption column (3) from its air inlet (13) to its air outlet (7) upstream of the air inlet (13) of the sorption column, and wherein the heater (6) is arranged in the region of the air inlet (13) of the sorption column (3).

2. Dishwasher according to claim 1, **characterised in that** the housing (9) comprises a base surface having the air inlet (13) and a top surface having the air outlet (7).

3. Dishwasher according to claim 2, **characterised in that** the base surface and/or the top surface are embodied at least in regions as a filter, so that the air inlet (13) and/or the air outlet (7) is or are formed by the filter surface.

4. Dishwasher according to one of the preceding claims, **characterised in that** the heater (6) and the air inlet (13) are arranged at least partially to overlap.

5. Dishwasher according to one of the preceding claims, **characterised in that** the heater (6) is arranged directly adjacent to the air inlet (13) of the sorption column (3) inside the housing (9) of the sorption column.

6. Dishwasher according to one of the preceding claims, **characterised in that** the housing (9) has housing casing (13) embodied in a heat-insulated manner.

7. Dishwasher according to claim 6, **characterised in that** the height of the housing casing (10) is less than the largest width or diameter of base and top surface.

8. Dishwasher according to one of the preceding claims, **characterised in that** the heater (6) is embodied as a wire heater, tubular heating element, ceramic heater or in PTC technology.

9. Dishwasher according to one of the preceding claims, **characterised in that** the sorption drying apparatus (1) comprises a fan (2) with a fan housing (8) for generating an air flow, which is arranged spatially adjacent upstream of the air inlet (13) of the housing of the sorption column (9).

10. Dishwasher according to one of the preceding claims, **characterised in that** the fan (2) is arranged as an axial fan upstream of the inlet (13) of the housing of the sorption column.

11. Dishwasher according to one of claims 1 to 9, **characterised in that** the fan (2) is arranged as a radial fan to the side of the inlet (13) of the housing of the sorption column.

12. Dishwasher according to one of the preceding claims, **characterised in that** the heater (6) is integrated into the fan housing (8) of the fan (2).

13. Dishwasher according to one of the preceding claims, **characterised in that** the fan (2), the heater (6) and the housing (9) of the sorption column are embodied as a unit.

## Revendications

1. Lave-vaisselle comprenant une cuve de lavage et des dispositifs destinés à laver de la vaisselle au moyen d'une flotte de lavage, et comprenant un dispositif de séchage par sorption (1) qui est relié à la cuve de lavage par conduction d'air au moyen d'air mis en circulation dans une direction d'écoulement (A, B, C) et qui présente un dispositif de chauffage (6), un ventilateur (2) et une colonne de sorption (3) munie de matière réversiblement déshydrogénable (4), la colonne de sorption (3) étant disposée dans un boîtier (9) muni d'une entrée d'air (13) et d'une sortie d'air (7), la colonne de sorption (3) étant utilisée au moins en partie, d'une part, pour le séchage de la vaisselle et l'énergie calorifique utilisée pour la désorption de la colonne de sorption (3) étant utilisée au moins en partie, d'autre part, pour échauffer la flotte de lavage se trouvant dans la cuve de lavage et/ou la vaisselle, le dispositif de chauffage (6), dans la direction d'écoulement (A, B, C) de l'air guidé au moyen du ventilateur (2) aussi bien pour le séchage que pour l'échauffement à travers la colonne de sorption (3) de l'entrée d'air (13) de celle-ci vers la sortie d'air (7) de celle-ci, étant disposé en amont de l'entrée d'air (13) de la colonne de sorption (3), et le dispositif de chauffage (6) étant disposé dans la zone de l'entrée d'air (13) de la colonne de sorption (3).

2. Lave-vaisselle selon la revendication 1, **caractérisé en ce que** le boîtier (9) présente une surface de base présentant l'entrée d'air (13) et une surface de recouvrement présentant la sortie d'air (7).

3. Lave-vaisselle selon la revendication 2, **caractérisé en ce que** la surface de base et/ou la surface de recouvrement sont réalisées comme filtre au moins par zones, de sorte que l'entrée d'air (13) et/ou la sortie d'air (7) est/sont formée(s) par la surface filtrante.

4. Lave-vaisselle selon l'une quelconque des revendications précédentes, **caractérisé en ce que** le dispositif de chauffage (6) et l'entrée d'air (13) sont disposés en se recouvrant au moins en partie.

5. Lave-vaisselle selon l'une quelconque des revendications précédentes, **caractérisé en ce que** le dispositif de chauffage (6) est disposé à l'intérieur du boîtier (9) de la colonne de sorption, à proximité spatiale directe de l'entrée d'air (13) de la colonne de sorption (3).

6. Lave-vaisselle selon l'une quelconque des revendications précédentes, **caractérisé en ce que** le boîtier (9) présente une enveloppe de boîtier (10) réalisée de manière calorifugée.

7. Lave-vaisselle selon la revendication 6, **caractérisé en ce que** la hauteur de l'enveloppe de boîtier (10) est plus petite que la plus grande largeur ou le diamètre de la surface de base et de la surface de recouvrement.

8. Lave-vaisselle selon l'une quelconque des revendications précédentes, **caractérisé en ce que** le dispositif de chauffage (6) est réalisé comme chauffage à fil, radiateur tubulaire, chauffage céramique ou en technologie PTC.

9. Lave-vaisselle selon l'une quelconque des revendications précédentes, **caractérisé en ce que** le dispositif de séchage par sorption (1) présente un ventilateur (2) muni d'un boîtier de ventilateur (8) pour générer un courant d'air, lequel ventilateur est disposé à proximité spatiale en amont de l'entrée d'air (13) du boîtier de la colonne de sorption (9).

10. Lave-vaisselle selon l'une quelconque des revendications précédentes, **caractérisé en ce que** le ventilateur (2) est disposé comme ventilateur axial en amont de l'entrée (13) du boîtier de la colonne de sorption.

11. Lave-vaisselle selon l'une quelconque des revendications 1 à 9, **caractérisé en ce que** le ventilateur (2) est disposé comme ventilateur radial sur le côté de l'entrée (13) du boîtier de la colonne de sorption.

12. Lave-vaisselle selon l'une quelconque des revendications précédentes, **caractérisé en ce que** le dispositif de chauffage (6) est intégré dans le boîtier (8) du ventilateur (2).

13. Lave-vaisselle selon l'une quelconque des revendications précédentes, **caractérisé en ce que** le ventilateur (2), le dispositif de chauffage (6) et le boîtier (9) de la colonne de sorption sont réalisés comme unité.
